# EUROPÄISCHE PATENTSCHRIFT

(11) **EP 1 790 494 B1**
(45) Veröffentlichungstag und Bekanntmachung des Hinweises auf die Patenterteilung: **22.10.2008**
(21) Anmeldenummer: 06024135.3
(22) Anmeldetag: 21.11.2006
(51) Int. Cl.: B42C 19/02, B42D 15/00, B31F 1/00, B31F 1/10

(54) **Verfahren und Vorrichtung zum Rillen von Bogen zur Herstellung von Druckerzeugnissen**
Method and apparatus for forming grooves in sheets to make printed products
Procédé et appareil de rainurage de feuilles pour la fabrication de produits imprimés

(30) Priorität: 23.11.2005 DE 102005055856
(43) Veröffentlichungstag der Anmeldung: 30.05.2007
(73) Patentinhaber: Maschinenbau Oppenweiler Binder GmbH & Co. KG, 71570 Oppenweiler (DE)
(72) Erfinder: Wetzel, Hagen, 71570 Oppenweiler (DE); Redmer, Claus-Dieter, 71570 Oppenweiler (DE); Krieger, Eberhard, 71384 Weinstadt-Strümpfelbach (DE)
(74) Vertreter: Hano, Christian

(56) Entgegenhaltungen:
- EP-A1- 1 005 984
- EP-A2- 0 153 851
- GB-A- 1 478 706
- US-A- 1 942 399
- US-A- 1 962 407
- US-B2- 6 827 679

## Beschreibung

Die Erfindung betrifft ein Verfahren sowie eine Vorrichtung zur Weiterverarbeitung von Bogen zur Herstellung mehrblättriger Druckerzeugnisse, bei dem mehrere Ausgangsbogen jeweils zu einem Falzbogen gefalzt und anschließend so übereinander zusammengetragen werden, dass die Falzbereiche oben liegen und die Falzbogen nach unten öffnen, wobei in jedem Ausgangsbogen vor der Falzung eine Rillung ausgebildet wird, um die der Ausgangsbogen anschließend gefalzt wird, wobei die Rillung Ausgangsbogen für Ausgangsbogen um ein vorher bestimmtes Maß verbreitert wird.

Ein solches Verfahren und eine solche Vorrichtung sind aus der EP 1 568 507 A1 bekannt. Die in dieser Druckschrift beschriebene Vorrichtung umfasst eine Rilleinrichtung, die zwei Rillräder aufweist, die in jedem Ausgangsbogen vor der Falzung zwei parallele Rilllinien ausbilden, wobei eine von einer Steuereinrichtung gesteuerte Verstelleinrichtung vorgesehen ist, die den Abstand der Rillräder schrittweise jeweils nach der Ausbildung von Rilllinien in einem vorlaufenden Ausgangsbogen vergrößert. Die Rillung der Ausgangsbogen mit immer größer werdendem Abstand zwischen den beiden Rilllinien ermöglicht es, die Falzbogen so übereinander zusammen zu tragen, dass die Falzbogen im Stegbereich zwischen den Rilllinien plan aufeinander liegen können und die einzelnen Seiten nach deren Verbindung um klar definierte Falzkanten gefalzt bleiben, wodurch sich ein qualitativ hochwertiges Erscheinungsbild des fertigen Druckerzeugnisses ergibt und die einzelnen Falzbogen sicher z. B. durch Kleben verbunden werden können. Allerdings ist die bekannte Vorrichtung konstruktiv sehr aufwendig, da zwei Rillräder erforderlich sind, deren Abstand zueinander durch die Verstelleinrichtung eingestellt werden muss.

Darüber hinaus ist in der US 6 827 679 B2 ein Verfahren zur Herstellung von Druckerzeugnissen beschrieben, wobei in jedem Bogen zwei Faltlinien ausgebildet werden und der Abstand zwischen der Faltlinien Bogen für Bogen vergrößert wird, zusätzliche Faltlinien können zwischen den beiden Faltlinien hinzugefügt werden.

Der Erfindung liegt die Aufgabe zugrunde, ein Verfahren sowie eine Vorrichtung zur Weiterverarbeitung von Bogen zur Herstellung mehrblättriger Druckerzeugnisse bereitzustellen, die es ermöglichen, mit konstruktiv relativ geringem Aufwand ein qualitativ hochwertiges Erscheinungsbild des fertigen Druckerzeugnisses zu ermöglichen.

Diese Aufgabe wird durch das Verfahren nach Patentanspruch 1 sowie durch die Vorrichtung nach Patentanspruch 2 gelöst.

Erfindungsgemäß wird die Tiefe und die Breite der Rilllinien dadurch vergrößert, dass das Rillrad schrittweise jeweils nach der Ausbildung einer Rilllinie in einem vorlaufenden Ausgangsbogen in Richtung auf die Durchlaufebene zugestellt wird. Auch wenn die Bogen vor dem Zusammentragen nur entlang einer einzigen Rilllinie gefalzt werden, ist das Erscheinungsbild des fertigen Druckerzeugnisses am Rücken qualitativ hochwertig, da ein nachfolgender Falzbogen entlang seiner Falzkante auf die Falzkante des vorangegangenen Falzbogens aufgesetzt werden kann, ohne dass sich die sich nach unten erstreckenden Seiten der Falzbogen gegenseitig beeinflussen.

Ein Ausführungsbeispiel der Erfindung wird nachstehend anhand von Zeichnungen näher erläutert. Es zeigen
- Fig. 1: eine Vorrichtung zur Weiterverarbeitung von Bogen zur Herstellung eines Druckerzeugnisses,
- Fig. 2: schematisch ein Rillrad zur Rillung eines ersten vorlaufenden Ausgangsbogens in einer ersten Rillstellung,
- Fig. 3: das Rillrad von Fig. 2 in einer Rillstellung zur Rillung eines zweiten nachfolgenden Ausgangsbogens,
- Fig. 4: das Rillrad von Fig. 2 in einer Rillstellung zur Rillung eines dritten nachfolgenden Ausgangsbogens.

Die in Fig. 1 gezeigte Vorrichtung 10 zur Weiterverarbeitung von Bogen zur Herstellung eines Druckerzeugnisses weist in Bogenlaufrichtung BL gesehen nacheinander eine Rilleinrichtung 11, eine Falzeinrichtung 12, eine Klebemittelauftrageinrichtung 16 sowie eine Zusammentrageinrichtung 18 auf.

Die Rilleinrichtung 11 weist ein entlang der Mittellinie eines Ausgangsbogens 19 angeordnetes Rillrad 34 auf, das um eine Drehachse 38 (Fig. 2) drehbar ist, die parallel zum Ausgangsbogen 19 und senkrecht zur Bogenlaufrichtung BL verläuft. Bei Durchlauf eines von dem Bogenanleger (nicht gezeigt) kommenden Ausgangsbogens 19 formt das Rillrad 34 eine in Bogenlaufrichtung verlaufende Rilllinie 30 in der Oberfläche des Ausgangsbogens 19.

Wie es aus den Fig. 2 bis 4 erkennbar ist, ist das Rillrad 34 durch eine von einer Steuereinrichtung gesteuerte Verstelleinrichtung (nicht gezeigt) in Richtung auf die Durchlaufebene DE der Ausgangsbogen 19 schrittweise verstellbar. Das Rillrad 34 weist an seinem Außenumfang eine konvexe Krümmung 36 auf.

Wie es in Fig. 2 gezeigt ist, ist das Rillrad 34 zur Ausbildung einer Rilllinie 30a in einem ersten vorlaufenden Ausgangsbogen 19a so weit in Richtung auf die Durchlaufebene DE verstellt, dass die ausgebildete Rilllinie 30a eine Tiefe x und eine Breite b1 aufweist.

Fig. 3 zeigt, dass das Rillrad 34 zur Ausbildung einer Rilllinie 30b in einem dem ersten Ausgangsbogen 19a nachfolgenden zweiten Ausgangsbogen 19b um einen Betrag n weiter in Richtung auf die Durchlaufebene DE verstellt wird. Hierdurch wird eine Rilllinie 30b mit einer Tiefe x + n und einer Breite b2 ausgebildet, wobei die Breite b2 aufgrund der Krümmung 36 des Rillrades 34 breiter ist als die Breite der Rilllinie b1 in dem ersten Ausgangsbogen 19a.

Nach Durchlauf des zweiten Ausgangsbogens 19b wird das Rillrad 34 wiederum um den Betrag n in Richtung auf die Durchlaufebene DE verstellt, wodurch sich eine Tiefe x + 2n der Rilllinie 30c in einem dritten nachfolgenden Ausgangsbogen 19c und eine Breite b3 ergibt, die wiederum größer ist als die Breite b2 in dem zweiten Ausgangsbogen 19b.

Die Falzeinrichtung 12 wird von einem Trichterfalzwerk oder einem Pflugfalzwerk oder einem ähnlichen Falzwerk gebildet, das die Ausgangsbogen 19 aus Papier entlang der sich in Bogenlaufrichtung BL erstreckenden Rilllinie 30 so falzt, dass sich der Falzbogen 20 nach unten öffnet.

Die Klebemittelauftrageinrichtung 16 weist einen Klebekopf 26 auf, an dessen Stirnseite eine Kleberdüse 28 vorgesehen ist. Der Klebekopf 26 steht über eine Leitung 29 mit einem Klebemittelreservoir (nicht gezeigt) in Verbindung. Die Kleberdüse 28 ist unmittelbar oberhalb der Rilllinie 30 angeordnet, wenn der Falzbogen 20 der Klebemittelauftrageinrichtung 16 zugeführt wird. Von einer Steuereinrichtung (nicht gezeigt) gesteuert werden von der Klebemittelauftrageinrichtung 16 Klebemittelpunkte 33 in einem vorher bestimmten Abstand und in einer vorher bestimmten Menge von oben auf die Rilllinie 30 aufgetragen. Anschließend werden die Falzbogen 20 in der Zusammentrageinrichtung 18 übereinander zusammengetragen und durch das Klebemittel miteinander verbunden.

Da sich die Breite b1, b2, b3 der Rilllinie 30a, 30b, 30c bei jedem nachfolgenden Falzbogen 20 erhöht, beeinflussen sich die sich nach unten erstreckenden Seiten der Falzbogen 20 nicht gegenseitig, wodurch ein qualitativ hochwertiges Erscheinungsbild des fertigen Druckerzeugnisses erreicht wird. Die Krümmung bzw. Rundung 36 am Außenumfang des Rillrades 34 wird so gewählt, dass bei einer entsprechenden Verstellung des Rillrades 34 die gewünschte Tiefe und Breite der Rilllinie 30 in dem jeweiligen Ausgangsbogen 19 erreicht wird.

## Patentansprüche

1. Verfahren zur Weiterverarbeitung von Bogen zur Herstellung mehrblättriger Druckerzeugnisse, bei dem mehrere Ausgangsbogen (19) jeweils zu einem Falzbogen (20) gefalzt und anschließend so übereinander zusammengetragen werden, dass die Falzbereiche oben liegen und die Falzbogen (20) nach unten öffnen, wobei in jedem Ausgangsbogen (19) vor der Falzung eine Rilllinie (30) ausgebildet wird, um die der Ausgangsbogen (19) anschließend gefalzt wird, **dadurch gekennzeichnet, daß** die Tiefe und die Breite der Rilllinie (30) Ausgangsbogen (19) für Ausgangsbogen (19) um ein vorher bestimmtes Maß vergrößert wird.

2. Vorrichtung zur Weiterverarbeitung von Bogen zur Herstellung mehrblättriger Druckerzeugnisse mit einem Falzwerk zum Falzen von Ausgangsbogen (19) zu Falzbogen (20) um eine Rilllinie (30), einer in Bogenlaufrichtung stromaufwärts des Falzwerks vorgesehenen Rilleinrichtung (11), die ein Rillrad (34) umfasst, das in jedem in einer Durchlaufebene (DE) durchlaufenden Ausgangsbogen (19) vor der Falzung eine Rilllinie (30) ausbildet, und einer Zusammentrageinrichtung (18) in der die Falzbogen (20) so übereinander zusammengetragen werden, dass der Falzbereich oben liegt und die Falzbogen (20) nach unten öffnen, **dadurch gekennzeichnet, daß** das Rillrad an seinem Außenumfang eine konvexe Krümmung (36) aufweist und daß eine von einer Steuereinrichtung gesteuerte Verstelleinrichtung vorgesehen ist, die das Rillrad (34) schrittweise jeweils nach der Ausbildung einer Rilllinie (30) in einem Ausgangsbogen (19) in Richtung auf die Durchlaufebene (DE) zustellt.

## Claims

1. A method for further processing sheets in order to produce multi-page printed products, in which several initial sheets (19) are each folded into a folded sheet (20) and subsequently carried together on top of each other such that the folded areas are at the top and the folded sheets (20) open up towards the bottom, wherein in each initial sheet (19) a grooved line (30) is formed prior to folding, about which grooved line (30) the initial sheet (19) is subsequently folded, **characterised in that** the depth and the width of the grooved line (30) is increased, initial sheet (19) by initial sheet (19), by a predetermined measure.

2. A device for further processing sheets in order to produce multi-page printed products comprising a folding machine for folding initial sheets (19) into folded sheets (20) about a grooved line (30), a grooving means (11) provided upstream of the folding machine in the sheet running direction having a grooving wheel (34) which forms a grooved line (30) in each initial sheet (19) running through a passage plane (DE) prior to folding, and a carrying-together means (18), in which the folded sheets (20) are carried together on top of each other such that the folded area is at the top and the folded sheets (20) open up towards the bottom, **characterised in that** the grooving wheel has a convex curvature (36) at its outer circumference and that an adjustment means is provided, which is controlled by a control means and adjusts the grooving wheel (34) step by step in the direction towards the passage plane (DE) each time a grooved line (30) has been formed in an initial sheet (19).

## Revendications

1. Procédé pour le traitement ultérieur de feuilles pour la fabrication de produits imprimés à plusieurs feuilles, dans lequel plusieurs feuilles de départ (19) sont pliées respectivement en une feuille pliée (20) et sont portées ensemble ensuite les unes au-dessus des autres de telle sorte que les zones de pliage se situent en haut et les feuilles pliées (20) s'ouvrent vers le bas, une ligne de rainurage (30) étant réalisée avant le pliage dans chaque feuille de départ (19), autour de laquelle la feuille de départ (19) est pliée ensuite, **caractérisé en ce que** la profondeur et la largeur de la ligne de rainurage (30) sont agrandies, feuille de départ (19) après feuille de départ (19), dans une proportion définie auparavant.

2. Dispositif pour le traitement ultérieur de feuilles pour la fabrication de produits imprimés à plusieurs pages comprenant un mécanisme de pliage pour le pliage de la feuille de départ (19) en feuille pliée (20) autour d'une ligne de rainurage (30), un dispositif de rainurage (11) prévu dans le sens de passage de la feuille en amont du mécanisme de pliage, qui comporte une roue de rainurage (34), laquelle forme une ligne de rainurage (30) dans chaque feuille de départ (19) passant dans un plan de passage (DE) avant le pliage, et un dispositif de rassemblage (18) dans lequel les feuilles pliées (20) sont rassemblées les unes au-dessus des autres de telle sorte que la zone de pliage est située en haut et les feuilles pliées (20) s'ouvrent vers le bas, **caractérisé en ce que** la roue de rainurage présente une courbure (36) convexe sur son pourtour extérieur et **en ce qu'**un dispositif de réglage, commandé par un dispositif de commande, est prévu, lequel avance la roue de rainurage (34) de façon progressive respectivement après la formation d'une ligne de rainurage (30) dans une feuille de départ (19) en direction vers le plan de passage (DE).
